# EUROPÄISCHE PATENTSCHRIFT

(11) **EP 3 653 795 B1**
(45) Veröffentlichungstag und Bekanntmachung des Hinweises auf die Patenterteilung: **30.11.2022**
(21) Anmeldenummer: 19180865.8
(22) Anmeldetag: 18.06.2019
(51) Int. Cl.: E02D 5/02, E02D 19/04, E02D 19/08, E02D 19/18, E02F 3/88

(54) **BAUGRUBENUMSCHLIESSUNGEN**
CONSTRUCTION TRENCH ENCLOSURES
ENCEINTES DE LA FOUILLE DE FONDATION

(30) Priorität: 13.11.2018 DE 202018005260 U
(43) Veröffentlichungstag der Anmeldung: 20.05.2020
(73) Patentinhaber: Matthäi Wasserbau GmbH & Co. KG, 27283 Verden (DE)
(72) Erfinder: Mathieu, André, 28816 Stuhr (DE)
(74) Vertreter: Manasse, Uwe

(56) Entgegenhaltungen:
- WO-A1-01/71106
- WO-A1-2015/020520
- CN-A- 106 256 965
- CN-A- 107 964 970
- US-A1- 2002 059 740
- US-A1- 2014 062 038
- US-A1- 2016 115 666
- US-B1- 9 845 584

## Beschreibung

Die vorliegende Erfindung betrifft insbesondere temporäre Baugrubenumschließungen zur Vermeidung des Gelangens von Bohrflüssigkeit oder von mit Bohrflüssigkeit versetztem Bohrgut in umgebendes Erdreich, insbesondere Watt, oder Wasser im Bereich von wasserseitigen Bohraustrittspunkten, insbesondere von Horizontalbohrungen, in einem Gewässerboden, insbesondere im Wattenmeer.

Beispielsweise für die Anbindung von Offshore-Windparks müssen zwischen den Windparks oder zum Beispiel zwischen Insel und Festland Horizontalbohrungen hergestellt werden. Die Horizontalbohrungen werden von Land ausgeführt und die wasserseitigen Bohraustrittspunkte liegen im Wattbereich. Um die Bohrflüssigkeit aufzufangen und ein Verdriften ins Watt zu verhindern, werden die wasserseitigen Bohraustrittspunkte von temporären Baugrubenumschließungen geschützt.

Für die Zielbereiche der Bohrungen im Watt gilt das Null-Einleitungsprinzip, das heißt, dass trotz gegebenenfalls vorhandener Unbedenklichkeitsbescheinigungen keinerlei mit Bohrspülung versetztes Bohrgut oder Bohrspülung allein ins Wasser gelangen bzw. dort verbleiben darf. Diese Stoffe sollen von den Baugrubenumschließungen aufgefangen, abgepumpt und an Land transportiert werden.

Derzeit ist die Erstellung einer insbesondere temporären Baugrubenumschließung der oben beschriebenen Art sehr arbeits- und zeitaufwendig, da damit eine Vielzahl von Transportvorgängen verbunden ist.

WO 01/71106 A1 offenbart ein sicheres Baggersystem und Wasseraufbereitungsschiff. Es dient zur Beseitigung von kontaminierten Böden vom Untergrund von Seen.

WO 2015/020520 A1 betrifft eine Bagger- oder Vertiefungsinstallation. Die Installation weist einen Schwimmer, der einen Betriebsbereich definiert, einen Baggerkran oder eine Saugrohrleitung, die aufgebaut ist, um Material vom Boden in dem Betriebsbereich zu entfernen, und ein Sieb auf, das in der Verwendung benachbart zu dem Betriebsbereich des Baggerkrans oder der Saugrohrleitung oder relativ zu einer Fließrichtung in dem oder des Gewässers wenigstens flussaufwärtig davon positioniert ist und das in der Verwendung die Verteilung von Bodenmaterial verhindert, das während des Ausbaggerns mit dem Baggerkran oder des Saugens mit der Saugrohrleitung oder der Vertiefung des Bodens entfernt wird, wobei der Schwimmer selektiv senkbar ist und derart bemessen ist, dass er auf und in den Boden des Gewässers abgesenkt werden kann und in der gesenkten Position das Sieb bildet, wobei sie einen Schaber aufweist, der auf oder an einer Unterseite des Schwimmers und in dem Betriebsbereich angeordnet ist.

US 2002/059740 A1 betrifft ein Baggersystem zum Entfernen von Material von einer Leihstelle zum Transport zu einer Ablagerungsstelle, wobei das Baggersystem umfasst: ein motorisiertes Schiff, das oberhalb einer Leihstelle positioniert ist, mindestens einen Baggerschuh, der von dem Schiff zu einem Wasserboden ausfahrbar ist, der zum Ausbaggern von Material bis zu einer vorgewählten Tiefe vom Boden auszubaggern ist, eine Energiequelle, die auf dem Schiff in Betriebsverbindung mit dem Baggerschuh angeordnet ist, um das Material in den Schuh zu ziehen und durch eine Leitung zu einer Ablagerungsstelle zu transportieren, und ein Baggerantriebsystem, das mit dem Schiff verbunden ist zum Bewegen des Schiffes und des Baggerschuhs entlang eines Baggerweges.

Der vorliegenden Erfindung liegt somit die Aufgabe zu Grunde, eine schnellere Errichtung von derartigen Baugrubenumschließungen, zudem noch mit einem geringeren Transport- und/oder Geräteaufwand, zu ermöglichen.

Erfindungsgemäß wird diese Aufgabe durch eine insbesondere temporäre Baugrubenumschließung zur Vermeidung des Gelangens von Bohrflüssigkeit oder von mit Bohrflüssigkeit versetztem Bohrgut in umgebendes Erdreich, insbesondere Watt, oder Wasser im Bereich von wasserseitigen Bohraustrittspunkten, insbesondere von Horizontalbohrungen, in einem Gewässerboden, insbesondere im Wattenmeer, gemäß Anspruch 1 gelöst.

Bei der Baugrubenumschließung kann vorgesehen sein, dass das Loch ein mittiges, vorzugsweise viereckiges, Loch ist.

Bei der Baugrubenumschließung kann ferner vorgesehen sein, dass sie einen Portalkran mit einem Laufwerk, insbesondere Laufkatze, mit Flaschenzug, einem Hydraulikzylinder und einem Gestänge zum Montieren des Hydraulikzylinders an dem Laufwerk, wobei ein Gewicht an dem Hydraulikzylinder an dem Laufwerk beweglich angeschlagen oder anschlagbar ist, um eingefädelte Spundbohlen in den Gewässerboden einzupressen, umfasst.

Vorteilhafterweise ist der Flaschenzug des Laufwerks elektrisch betrieben.

In einer besonderen Ausführungsform weist der Portalkran zwei Laufwerke, insbesondere Laufkatzen, mit Flaschenzügen zum Einfädeln vom Spundbohlen auf.

Insbesondere kann dabei vorgesehen sein, dass die Flaschenzüge zum Einfädeln elektrisch betrieben sind und/oder die Spundbohlen aus Kunststoff sind.

Ferner kann vorgesehen sein, dass die Schwimmplattform mehrere kastenförmige Koppelpontons aufweist. Beispielsweise können die Koppelpontons quaderförmig sein.

Vorteilhafterweise ist in jeder Ecke des Loches in der Schwimmplattform einer der Führungsträger angeordnet.

Günstigerweise sind die Führungsträger mit Schlössern versehen, in die die Spundbohlen eingreifen.

Gemäß einer besonderen Ausführungsform der Baugrubenumschließung greifen die Spundbohlen mittels komplementär geformter Längsrandformationen ineinander, wobei eine der beiden Längsrandformationen T-förmig gestaltet ist und die andere der beiden Längsrandformationen mit einer Aufnahmenut für die T-förmige Längsrandformation ausgebildet ist, wobei ferner ein elastisches, vorzugsweise wiederverwendbares Abdichtungselement im Längsverbindungsbereich zwischen zwei benachbarten Spundbohlen auf der Innenseite der Baugrubenumschließung so angeordnet ist, dass es die Aufnahmenut gegen Zutritt von Bohrflüssigkeit oder von mit Bohrflüssigkeit versetztem Bohrgut von der Innenseite der Baugrubenumschließung abdichtet.

Der vorliegenden Erfindung liegt die überraschende Erkenntnis zugrunde, dass durch die Verwendung von leichten Spundbohlen Gewicht gespart werden kann und durch eine spezielle Schwimmplattform mit entsprechender Ausstattung für die zur Errichtung einer Baugrubenumschließung erforderlichen Materialien und Gerätschaften im Prinzip nur ein Transportgang für die Errichtung der Baugrubenumschließung erforderlich ist.

Durch die Verwendung eines Portalkrans kann ein Gewicht angehoben und herabgelassen werden, um die Spundbohlen -statt mit einem Lufthammer einzuschlagen- in den Gewässerboden zu pressen.

Zumindest in einer besonderen Ausführungsform der vorliegenden Erfindung wird eine "Autarkie" zum schnellstmöglichen Erstellen der Baugrubenumschließung, ohne von weiteren Pontons etc. bzw. Transporten zur Baustelle abhängig zu sein, erreicht.

Weitere Merkmale und Vorteile der Erfindung ergeben sich aus den beigefügten Ansprüchen und aus der nachfolgenden Beschreibung, in der Ausführungsbeispiele anhand der schematischen Zeichnungen im Einzelnen erläutert werden. Dabei zeigt:
- Figur 1: eine perspektivische Ansicht schräg von oben von einer temporären, durch Lenzen schwimmfähigen Baugrubenumschließung gemäß einer besonderen Ausführungsform der vorliegenden Erfindung;
- Figur 2: eine Seitenansicht von der Baugrubenumschließung von Figur 1;
- Figur 3: eine perspektivische Ansicht von einer Vorrichtung zur Errichtung einer insbesondere temporären Baugrubenumschließung; und
- Figuren 4 bis 8: Phasen eines Verfahrens zur Errichtung einer insbesondere temporären Baugrubenumschließung zur Vermeidung des Gelangens von Bohrflüssigkeit oder vom Endbohrflüssigkeit versetztem Bohrgut in umgebendes Erdreich, insbesondere Watt, oder Wasser im Bereich von wasserseitigen Bohraustrittspunkten, insbesondere von Horizontalbohrungen, in einem Gewässerboden, insbesondere im Wattenmeer.

Die in den Figuren 1 und 2 gezeigte Baugrubenumschließung 10 umfasst eine geflutete Schwimmplattform 12 mit einem mittigen viereckigen Loch 14 auf einem Gewässerboden 16, insbesondere im Wattenmeer, zwei diagonal gegenüberliegende anhebbare Haltepfähle 18 an der Außenseite 20 der Schwimmplattform 12, die zur Sicherung der Schwimmplattform 12 in den Gewässerboden 16 abgesenkt und arretiert sind, eine im Gewässerboden 16 steckende, umlaufende vertikale Spundwand 21 aus Spundbohlen 24 aus Kunststoff entlang der Innenseite 26 des Loches 14 der Schwimmplattform 12, eine umlaufende horizontale Gurtung 28 für die Spundwand 22 im Loch 14 in der Schwimmplattform 12 auf der Innenseite 26 der Spundwand 22 und mehrere in den Gewässerboden 16 gesteckte vertikale Führungsträger 30 in vertikalen Gleitführungen 32 auf der Innenseite 26 des Loches 14 in der Schwimmplattform 12, die die Gurtung 28 in einem Abstand von der Innenseite 26 des Loches 14 in der Schwimmplattform 12 aufnehmen. Die Schwimmplattform weist acht kastenförmige Koppelpontons 34 auf.

In Kopplungspunkten der Koppelpontons 34 sind Stahlplatten 36 mit Standardverbindungen der Koppelpontons (hier sechs Teclock-Verbindung oben, sechs Teclock-Verbindungen unten) verbunden. An diesen Stahlplatten sind über die Gleitführungen 32 die Führungsträger 30 mit einer Länge in diesem Beispiel von 4,80 Metern lotrecht beweglich angebracht. Während des Einschwimmvorgangs (siehe Figuren 3 und 4) schließen diese Führungsträger 30 mit der Unterkante 40 der Schwimmplattform 12 ab, um den Tiefgang der Schwimmplattform 12 nicht zu erhöhen. In der Arbeitsstellung binden diese Führungsträger 30 in diesem Beispiel 80 Zentimeter in den Gewässerboden 16 (Wattboden) ein.

Die Gurtung 28 hat in diesem Beispiel einen Abstand von 26 Zentimetern zur Innenseite 26 des Loches 14. In diesen Zwischenraum sind die Spundbohlen 24 umlaufend eingestellt. Um eine Dichtigkeit zwischen den Spundbohlen 24 und den Führungsträgern 30 zu erreichen, sind die Führungsträger 30 mit Schlössern versehen, in die die Spundbohlen 24 eingreifen.

In diesem Beispiel weist die aus den acht Koppelpontons 34 aufgebaute Schwimmplattform 12 eine Länge von 41,45 Metern und eine Breite von 12,19 Metern auf. Die von der Schwimmplattform 12 umschlossene Baugrube hat in diesem Beispiel die Abmessungen 36,58 Meter x +7,32 Meter.

Im vorliegenden Beispiel weisen die Koppelpontons 34 eine Länge von 12,192 Metern eine Breite von 2,438 Metern und eine Höhe von 2,438 Metern und ein Gewicht von 13,350 Kilogramm auf. Der Leertiefgang beträgt 0,45 m und der maximale Tiefgang beträgt 2,14 m.

Im vorliegenden Beispiel soll die Baugrubenumschließung circa 80 Zentimeter in das Watt einbinden. Um einen Wellenüberschlag in die Baugrube zu verhindern, liegt in diesem Beispiel die Oberkante der Baugrubenumschließung auf einer Höhe von etwa NN+4,00 Meter. In diesem Beispiel wird eine Höhe von 4,80 Meter von der Unterkante der Einbindung bis zur Oberkante der Baugrube (Oberkante Spundwand) gewählt.

Weiterhin weist in diesem Beispiel die Schwimmplattform im nicht gefluteten, beladenen Zustand einen Tiefgang von 50 Zentimetern zuzüglich 10 Zentimeter Kielfreiheit und damit einen gesamten Tiefgang von 60 Zentimetern auf.

Bei den Führungsträgern 30 handelt es sich z.B. um HEB 260-Träger.

In jeder Ecke des Loches 14 befindet sich ein Führungsträger 30. Wie später noch beispielhaft gezeigt werden soll, weisen die Spundbohlen 24 komplementär geformte Längsrandformationen 68 und 70 (s. Figur 7) auf und greifen mittels derselben ineinander, wobei eine 68 der beiden Längsrandformationen T-förmig gestaltet ist und die andere 70 der beiden Längsrandformationen mit einer Aufnahmenut 72 für die T-förmige Längsrandformation ausgebildet ist, wobei ferner ein, vorzugsweise wiederverwendbares, elastisches Abdichtungselement 74 im Längsverbindungsbereich zwischen zwei benachbarten Spundbohlen 24, 24 auf der Innenseite der Baugrubenumschließung so angeordnet ist, dass es die Aufnahmenut gegen Zutritt von Bohrflüssigkeit oder von mit Bohrflüssigkeit versetzten Bohrgut von der Innenseite der Baugrubenumschließung abdichtet.

Die Figur 3 zeigt eine Vorrichtung 38 zur Errichtung einer insbesondere temporären Baugrubenumschließung, beispielsweise der in den Figuren 1 und 2 gezeigten Baugrubenumschließung 10, zur Vermeidung des Gelangens von Bohrflüssigkeit oder von mit Bohrflüssigkeit versetzten Bohrgut in umgebendes Erdreich, insbesondere Watt, oder Wasser im Bereich von wasserseitigen Bohraustrittspunkten, insbesondere von Horizontalbohrungen, in einem Gewässerboden, insbesondere im Wattenmeer, wobei die Baugrubenumschließung eine Spundwand aus, insbesondere trapezförmigen, Spundbohlen aus Kunststoff aufweist, die nicht zur vorliegenden Erfindung gehört. Die Vorrichtung 38 weist eine reversibel flutbare Schwimmplattform, wie zum Beispiel die Schwimmplattform 12, mit einem mittigen viereckigen Loch, wie z.B. 14, wobei die Schwimmplattform derart flutbar ist, dass sie im Wasser auf den Gewässerboden 16 wenigstens teilweise absenkbar ist, zwei absenkbare Haltepfähle, beispielsweise die Haltepfähle 18, an der Außenseite 20 der Schwimmplattform 12, die während des Einschwimmvorgangs mit der Unterkante 40 der Schwimmplattform 12 vorzugsweise bündig abschließen und zur Sicherung der Schwimmplattform 12 in den Gewässerboden 16 absenk- und arretierbar sind, mehrere vertikale Führungsträger, beispielsweise die Führungsträger 30, in vertikalen Gleitführungen, beispielsweise Gleitführungen 32, auf der Innenseite 26 des Loches 14 in der Schwimmplattform 12, die während des Einschwimmvorgangs mit der Unterkante 40 der Schwimmplattform 12 vorzugsweise bündig abschließen und zum Stecken in den Gewässerboden 16 absenkbar und eingerichtet sind, um eine umlaufende horizontale Begurtung, beispielsweise die Gurtung 28, in einem Abstand von der Innenseite 26 des Loches 14 in der Schwimmplattform 12 aufzunehmen, und einen Portalkran 42 mit zwei Laufwerken 44 und 46, insbesondere Laufkatzen, mit elektrisch betriebenen (elektrisch in der Höhe steuerbar) Flaschenzügen 48 bzw. 50 zum Einfädeln von Spundbohlen, beispielsweise den Spundbohlen 24 aus Kunststoff und mit einem Laufwerk 52, insbesondere Laufkatze, mit elektrisch betriebenem Flaschenzug 54, einem Hydraulikzylinder 56 und einem Gestänge 58 zum Montieren des Hydraulikzylinders 56 an dem Laufwerk 52 auf, wobei ein Gewicht 60 an den Hydraulikzylinder 56 anschlagbar ist, um eingefädelte Spundbohlen 24 in den Gewässerboden 16 einzupressen.

Die Vorrichtung 38 weist auch zwei entfernbare Transportsicherungen 62 im Loch 14 der Schwimmplattform 12 zur Aussteifung auf. Zudem weist sie eine Lagerfläche 64 für Teile einer zu erstellenden Gurtung, wie zum Beispiel der Gurtung 28, und Spundbohlen, wie zum Beispiel die Spundbohlen 24, auf.

Anhand der Figuren 4 bis 7 soll ein Beispiel eines Verfahrens zur Errichtung einer insbesondere temporären Baugrubenumschließung, beispielsweise der Baugrubenumschließung die in Verbindungen mit den Figuren 1 und 2 beschrieben wurde, beschrieben werden:
Um den Arbeitsaufwand auf der Baustelle unter schwierigen Bedingungen (Tide und Wetterabhängigkeit) zu minimieren, werden möglichst viele Arbeiten zur Errichtung der Baugrubenumschließung vorzugsweise im geschützten Hafenbereich durchgeführt.

### Arbeiten im Hafen:

1. Die Vorrichtung 38 wird aus den acht Koppelpontons 34 zur Schwimmplattform 12 zusammen gebaut.
2. Die acht Stahlplatten 36 zur Aufnahme der Führungsträger 30 werden an der Innenseite 26 des Loches 14 und damit der Schwimmplattform 12 montiert.
3. Die acht Führungsträger 30 werden in die vertikalen Gleitführungen 32 der Stahlplatten 36 eingeführt und mit Absteckbolzen 66 so arretiert, dass die Unterkante der in diesem Beispiel 4,8 Meter langen Führungsträger 30 mit der Unterkante 40 der Schwimmplattform 12 bündig abschließt.
4. Zur Aussteifung der Vorrichtung 38 während des Transports vom Hafen in die Nähe des Bohraustrittspunkts werden zwischen den beiden mittleren längsseitigen Kopplungspunkten Transportsicherungen (Transportsicherungen 62) zwischen den Führungsträgern 30 eingebaut. Die mit der Schwimmplattform 12 fest verbundenen Anbauteile, Aussteifungen und Haltepfähle haben ein Gewicht von in diesem Beispiel circa 11 Tonnen. Damit erhöht sich der Tiefgang der Schwimmplattform 12 von 45 Zentimeter auf 50 Zentimeter.

Die Spundbohlen 24 etc. können für den Transport auf der Lagerfläche 64 gelascht werden.

### Einschwimmen der Vorrichtung zur Nähe des Bohraustrittspunkts (Figur 4):

5. Die Vorrichtung 38 wird vom Hafen mit einem kleinen Schlepper (nicht gezeigt) geschleppt. Im Anschluss daran wird die Vorrichtung 38 auf Grund des geringen Gewichts und Tiefgangs mit zwei flachgängigen Arbeitsbooten bis zum Bohraustrittspunkt geschleppt/geschoben. Vor Ort wird die Vorrichtung 38 feinjustiert und durch Absenken der Haltepfähle 18 in der Lage gesichert.

### Lagesicherung und Absenkung der Schwimmplattform am Bohraustrittspunkt (Figur 5):

6. Nachdem die Schwimmplattform 12 durch die Haltepfähle 18 in der Lage gesichert an der Endlokation liegt, erfolgt der Absenkvorgang. Dafür werden die Leerzellen (Koppelpontons) mit Wasser ballastiert.

### Einbau der Baugrubenumschließung (Figur 6):

7. Entfernung der beiden Transportsicherungen 62.
8. Absenken der Führungsträger 30 in den Gewässerboden 16 (Watt). Sollten die Führungsträger nicht durch das Eigengewicht oder mittels eines am Portalkran 42 befindlichen Gewichts 60 in diesem Beispiel 80 Zentimeter tief in den Gewässerboden 16 eindrückbar sein, wird ggf. durch Aufsetzen eines Lufthammers (Eigengewicht circa 150kg) nachgeschlagen. Die Führungsträger 30 werden durch Abstecken in der Endstellung arretiert.
9. Einbau der umlaufenden horizontalen Gurtung 28.
10. Einfädeln der Spundbohlen 24 und in diesem Beispiel 80 Zentimeter Eindrücken mittels des Gewichts 60 unter Verwendung der Laufwerke 44 und 46 und Flaschenzüge 48 und 50 sowie des Laufwerks 52 und des Flaschenzugs 54. Alternativ zum Einpressen mittels Gewicht kann auch ein Lufthammer verwendet werden.

Wie in Figur 7 beispielhaft gezeigt ist, wird noch ein elastisches, vorzugsweise wiederverwendbares, längliches Abdichtungselement, wie z.B. das Abdichtungselement 74, mit einer Einbindung von beispielsweise 30 Zentimeter in dem Gewässerboden 16, im Bereich der Längskanten benachbarter Spundbohlen 24 eingebracht. Das Abdichtungselement 74 weist in diesem Beispiel ein Tannenbaumprofil auf. Es dient dazu, ein Austreten von Bohrspülung o.ä. von innen nach außen zu vermeiden.

Die gewählte Anordnung der vertikalen Führungsträger 30 und der Anschluss der Spundbohlen 24 an die Führungsträger 30 gewähren eine umlaufende dichte Spundwand 22, die in diesem Beispiel 80 Zentimeter in den vorhandenen Gewässerboden 16 (Wattboden) einbindet und mit einer Oberkante der Spundwand 22 von NN+4m den Hochwasserschutz der Baugrube gewährleistet.

Die Schlepper weisen in diesem Beispiel einen Pfahlzug von 5t zur Verholung der Vorrichtung 38 vom Hafen in die Nähe des Bohraustrittspunkts auf. Die zwei flachgehenden Arbeitsboote weisen einen Tiefgang in diesem Beispiel von circa 40 Zentimeter auf.

Gemäß einer weiteren besonderen Ausführungsform soll die Baugrubenumschließung 10 für mehrere Baugruben verwendet werden. Dafür muss die Baugrubenumschließung 10 nach Fertigstellung der ersten Horizontalbohrung zu einer Nachbarhorizontalbohrung (Bohraustrittspunkt) umgesetzt werden. Hier muss zunächst geprüft werden, wie weit das Endstück der Horizontalbohrung über den Gewässerboden 16 (Wattboden) heraussteht. Im günstigsten Fall kann die Baugrubenumschließung 10 nach dem Ziehen der Spundbohlen 24 und der vertikalen Führungsträger 30 einfach zur Nachbarbaugrube ausgeschwommen werden. Sollte dagegen das Endstück höher als in diesem Beispiel 20 Zentimeter über dem Gewässerboden 16 (Wattboden) herausstehen, wird eine Stirnseite der Schwimmplattform 12 ausgebaut. Nachfolgend wird der Arbeitsablauf für beide Fälle beschrieben.

### Arbeitsablauf Umsetzen der Baugrubenumschließung für den Fall, dass das Endstück der Horizontalbohrung weniger als 20 Zentimeter über dem Gewässerboden heraussteht:

11. Ziehen der Spundbohlen 24 mittels des Portalkrans 42 und Lagerung auf der Ladefläche 64 der Schwimmplattform 12.
12. Ausbau der Gurtung 28 und Lagerung auf der Lagerfläche 64 der Schwimmplattform 12.
13. Ziehen der acht vertikalen Führungsträger 30 und Abstecken in Transportstellung (Unterkante der Führungsträger 30 befindet sich auf der Höhe der Unterkante 40 der Schwimmplattform 12).
14. Lenzen der Koppelpontons 34 der Schwimmplattform 12.
15. Heben der Haltepfähle 18 und Abstecken in Transportstellung.
16. Ausschwimmen der Baugrubeneinschließung 10, Anlegen an einer neuen Lokation, Feinjustierung und Lagesicherung durch Absenken der Haltepfähle 18.
17. Absenken der Koppelpontons 34 der Schwimmplattform 12 durch Ballastierung, vergleiche Ziffer 6.
18. Weiteres Vorgehen siehe Punkt 8 bis 10.

### Optional

### Arbeitsablauf Umsetzen der Baugrubenumschließung für den Fall, dass das Endstück der Horizontalbohrung mehr als 20 Zentimeter über dem Gewässerboden heraussteht:

11. Ziehen der Spundbohlen 24 mittels des Portalkrans 42 und Lagerung auf der Lagerfläche 64 der Schwimmplattform 12.
12. Ausbau der Gurtung 28 und Lagerung auf der Lagerfläche 64 der Schwimmplattform 12.
13. Ziehen der acht vertikalen Führungsträger 30 und Abstecken in Transportstellung, (Unterkante der Führungsträger 30 befindet sich auf Unterkante 40 der Schwimmplattform 12).
14. Lenzen der Koppelpontons 34 der Schwimmplattform 12.
15. Einbau der Transportsicherungen 62.
16. Lösen der Verbindungen der Koppelpontons 34.
17. Heben der Haltepfähle 18 und Abstecken in Transportstellung.
18. Ausschwimmen der Baugrubenumschließung 10 ohne Stirn-Koppelponton und Festlegen.
19. Ausschwimmen des Stirn-Koppelpontons.
20. Ankoppeln des Stirn-Koppelpontons an die übrigen Koppelpontons 34.
21. Anlegen an der neuen Lokation, Feinjustierung und Lagesicherung durch Absenken der Haltepfähle 18.
22. Weitere Arbeitsschritte siehe Punkt 6 bis 10.

Der geringe Tiefgang von beispielsweise 50 Zentimeter in der Transportstellung ermöglicht das Einschwimmen bei Normaltide. Man ist nicht auf besondere Springtiden angewiesen.

Die leichte, aber trotzdem robuste Konstruktion der Baugrubenumschließung aus Spundbohlen aus Kunststoff ermöglicht eine große Einbindetiefe von zum Beispiel 80 Zentimetern in den Wattboden.

Der Hochwasserschutz bei einer Oberkante der Konstruktion von NN+4m ist sichergestellt.

Durch die leichte Konstruktion der Spundwand kann auf große Hebegeräte verzichtet werden.

Durch das Einpressen der Spundbohlen wird die Lärmbelastung der Umwelt auf ein Mindestmaß begrenzt.

Keine Umweltgefahr, da über einen Kettenzug abzusenkendes Gewicht zum Einsatz kommt, um die Spundbohlen einzudrücken.

Durch die konstruktive Gestaltung der Übergänge zwischen Spundbohlen aus Kunststoff und Aussteifungselementen wird eine dichte Wand erreicht.

Die Trennung des schwimmenden Baugrubenteils vom Verbau und der separate Aufbau des Verbaues ermöglichen eine Kalkulation der Arbeitsschritte. Im Gegensatz zu einer Baugrube aus einem Stück mit dem Nachteil eines größeren Tiefgangs und der Abhängigkeit von höheren Wasserständen (Springtidehochwasser) wird bei der vorliegenden Konstruktion eine weitgehende Unabhängigkeit vom Wasserstand erreicht.

Die in der vorstehenden Beschreibung, in den Zeichnungen sowie in den Ansprüchen offenbarten Merkmale der Erfindung können sowohl einzeln als auch in den beliebigen Kombinationen für die Verwirklichung der Erfindung in ihren verschiedenen Ausführungsformen wesentlich sein.

## Patentansprüche

1. Schwimmfähige, insbesondere temporäre Baugrubenumschließung (10) zur Vermeidung des Gelangens von Bohrflüssigkeit oder von mit Bohrflüssigkeit versetztem Bohrgut in umgebendes Erdreich, insbesondere Watt, oder Wasser im Bereich von wasserseitigen Bohraustrittspunkten, insbesondere von Horizontalbohrungen, in einem Gewässerboden (16), insbesondere im Wattenmeer, umfassend
- eine geflutete Schwimmplattform (12) mit einem, Loch (14), auf einem Gewässerboden (16), insbesondere im Wattenmeer, **gekennzeichnet durch**
- mindestens zwei anhebbare Haltepfähle (18) an der Außenseite (20) der Schwimmplattform (10), die zur Sicherung der Schwimmplattform (12) in den Gewässerboden (16) abgesenkt und arretiert sind,
- eine im Gewässerboden (16) steckende, einen Bohraustrittspunkt umschließende vertika-1e Spundwand (22) aus Spundbohlen (24) aus Kunststoff entlang der Innenseite (26) des Loches (14) der Schwimmplattform (12),
- eine umlaufende horizontale Gurtung (28) für die Spundwand im Loch (14) in der Schwimmplattform (12) auf der Innenseite der Spundwand (22) und
- mehrere in den Gewässerboden gesteckte vertikale Führungsträger in vertikalen Gleitführungen auf der Innenseite des Loches in der Schwimmplattform, die die Gurtung in einem Abstand entsprechend der Profiltiefe der Spundbohlen von der Innenseite des Loches in der Schwimmplattform aufnehmen.

2. Baugrubenumschließung (10) nach Anspruch 1, wobei das Loch (14) ein mittiges, vorzugsweise viereckiges, Loch ist.

3. Baugrubenumschließung (10) nach Anspruch 1 oder 2, ferner umfassend einen Portalkran (42) mit einem Laufwerk (52), insbesondere Laufkatze, mit Flaschenzug, einem Hydraulikzylinder (56) und einem Gestänge (58) zum Montieren des Hydraulikzylinders (56) an dem Laufwerk (52), wobei ein Gewicht (60) an dem Hydraulikzylinder (56) an dem Laufwerk (52) beweglich angeschlagen oder anschlagbar ist, um eingefädelte Spundbohlen (24) in den Gewässerboden (16) einzupressen.

4. Baugrubenumschließung (10) nach Anspruch 3, wobei der Flaschenzug des Laufwerks (52) elektrisch betrieben ist.

5. Baugrubenumschließung (10) nach Anspruch 3 oder 4, wobei der Portalkran zwei Laufwerke (44, 46), insbesondere Laufkatzen, mit Flaschenzügen (48, 50) zum Einfädeln vom Spundbohlen (24) aufweist.

6. Baugrubenumschließung (10) nach Anspruch 5, wobei die Flaschenzüge (48, 50) zum Einfädeln elektrisch betrieben sind und/oder die Spundbohlen (24) aus Kunststoff sind.

7. Baugrubenumschließung (10) nach einem der Ansprüche 1 bis 6, wobei die Schwimmplattform (12) mehrere kastenförmige Koppelpontons (34) aufweist.

8. Baugrubenumschließung (10) nach einem der Ansprüche 1 bis 7, wobei in jeder Ecke des Loches (14) in der Schwimmplattform (12) einer der Führungsträger (30) angeordnet ist.

9. Baugrubenumschließung (10) nach einem der Ansprüche 1 bis 8, wobei die Führungsträger (30) mit Schlössern versehen sind, in die die Spundbohlen (24) eingreifen.

10. Baugrubenumschließung (10) nach einem der Ansprüche 1 bis 9, wobei die Spundbohlen (24) mittels komplementär geformter Längsrandformationen (68, 70) ineinandergreifen, wobei eine (68) der beiden Längsrandformationen T-förmig gestaltet ist und die andere der (68) beiden Längsrandformationen mit einer Aufnahmenut für die T-förmige Längsrandformation (68) ausgebildet ist, wobei ferner ein elastisches Abdichtungselement (74) im Längsverbindungsbereich zwischen zwei benachbarten Spundbohlen (24, 24) auf der Innenseite der Baugrubenumschließung (10) so angeordnet ist, dass es die Aufnahmenut (72) gegen Zutritt von Bohrflüssigkeit oder von mit Bohrflüssigkeit versetztem Bohrgut von der Innenseite der Baugrubenumschließung (10) abdichtet.

11. Baugrubenumschließung (10) nach Anspruch 10, wobei das Abdichtungselement (74) wiederverwendbar ist.

## Claims

1. Floatable, in particular temporary excavation enclosure (10) for avoiding drilling fluid or spoil mixed with drilling fluid passing into surrounding ground, in particular mud flats, or water in the region of water-side drilling outlet points, in particular horizontal drill holes, in the bottom (16) of a body of water, in particular in mud flats, comprising
- a flooded floating platform (12) with a hole (14), on the bottom (16) of a body of water, in particular in mud flats, **characterized by**
- at least two retaining posts (18) which can be raised on the outer side (20) of the floating platform (10), which retaining posts (18) are sunk and fixed into the bottom (16) of the body of water in order to secure the floating platform (12),
- a vertical sheet pile wall (22) which is plugged in the bottom (16) of the body of water, encloses a drilling outlet point, and consists of sheet piles (24) made from plastic along the inner side (26) of the hole (14) of the floating platform (12),
- a peripheral horizontal waling (28) for the sheet pile wall in the hole (14) in the floating platform (12) on the inner side of the sheet pile wall (22), and
- a plurality of vertical guide frames which are plugged into the bottom of the body of water in vertical sliding guides on the inner side of the hole in the floating platform, which guide frames receive the waling at a spacing in accordance with the profile depth of the sheet piles from the inner side of the hole in the floating platform.

2. Excavation enclosure (10) according to Claim 1, the hole (14) being a central, preferably square, hole.

3. Excavation enclosure (10) according to Claim 1 or 2, comprising, furthermore, a gantry crane (42) with a running gear (52), in particular a crane trolley, with a pulley block, a hydraulic cylinder (56) and a frame (58) for mounting the hydraulic cylinder (56) on the running gear (52), a weight (60) being fastened or capable of being fastened movably to the hydraulic cylinder (56) on the running gear (52), in order to press threaded-in sheet piles (24) into the bottom (16) of the body of water.

4. Excavation enclosure (10) according to Claim 3, the pulley block of the running gear (52) being electrically operated.

5. Excavation enclosure (10) according to Claim 3 or 4, the gantry crane having two running gears (44, 46), in particular crane trolleys, with pulley blocks (48, 50) for threading in of sheet piles (24).

6. Excavation enclosure (10) according to Claim 5, the pulley blocks (48, 50) for threading in being electrically operated and/or the sheet piles (24) being made from plastic.

7. Excavation enclosure (10) according to one of Claims 1 to 6, the floating platform (12) having a plurality of box-shaped coupling pontoons (34).

8. Excavation enclosure (10) according to one of Claims 1 to 7, one of the guide frames (30) being arranged in every corner of the hole (14) in the floating platform (12) .

9. Excavation enclosure (10) according to one of Claims 1 to 8, the guide frames (30) being provided with interlocks, into which the sheet piles (24) engage.

10. Excavation enclosure (10) according to one of Claims 1 to 9, the sheet piles (24) engaging into one another by way of complementarily shaped longitudinal edge formations (68, 70), one (68) of the two longitudinal edge formations being of T-shaped design, and the other one (68) of the two longitudinal edge formations being configured with a receiving groove for the T-shaped longitudinal edge formation (68), an elastic seal element (74) being arranged, furthermore, in the longitudinal connecting region between two adjacent sheet piles (24, 24) on the inner side of the excavation enclosure (10) in such a way that it seals the receiving groove (72) against the ingress of drilling fluid or of spoil mixed with drilling fluid from the inner side of the excavation enclosure (10).

11. Excavation enclosure (10) according to Claim 10, the seal element (74) being reusable.

## Revendications

1. Enceinte de fouilles flottante (10), en particulier temporaire, permettant d'éviter qu'un fluide de forage ou des déblais de forage mélangés avec un fluide de forage n'atteignent le terrain environnant, en particulier des bancs de sable, ou l'eau dans la zone de points de sortie de forage côté eau, en particulier de forages horizontaux, dans un fond de plan d'eau (16), en particulier dans la mer des Wadden, comprenant
- une plate-forme flottante noyée (12) pourvue d'un trou (14) sur un fond de plan d'eau (16), en particulier dans la mer des Wadden,
**caractérisée par**
- au moins deux piquets pouvant être soulevés (18) sur la face extérieure (20) de la plate-forme flottante (10) qui sont abaissés dans le plan d'eau (16) et bloqués pour sécuriser la plate-forme flottante (12),
- un rideau de palplanches vertical (22) composé de palplanches (24) en matière plastique, enfoncé dans le fond de plan d'eau (16) et entourant un point de sortie de forage le long de la face intérieure (26) du trou (14) de la plate-forme flottante (12),
- une membrure horizontale périphérique (28) pour le rideau de palplanches dans le trou (14) dans la plate-forme flottante (12) sur la face intérieure du rideau de palplanches (22), et
- plusieurs supports de guidage verticaux, enfoncés dans le fond de plan d'eau, dans des guides coulissants verticaux sur la face intérieure du trou dans la plate-forme flottante qui reçoivent la membrure à une distance selon la profondeur de profil des palplanches de la face intérieure du trou dans la plate-forme flottante.

2. Enceinte de fouilles (10) selon la revendication 1, dans laquelle le trou (14) est un trou central, de préférence quadrangulaire.

3. Enceinte de fouilles (10) selon la revendication 1 ou 2, comprenant en outre une grue à portique (42) pourvue d'un mécanisme de roulement (52), en particulier d'un chariot de pont roulant, un palan, un vérin hydraulique (56) et une tringlerie (58) pour le montage du vérin hydraulique (56) sur le mécanisme de roulement (52), un poids (60) étant élingué ou pouvant être élingué de manière mobile au vérin hydraulique (56) sur le mécanisme de roulement (52) afin d'enfoncer des palplanches insérées (24) dans le fond de plan d'eau (16).

4. Enceinte de fouilles (10) selon la revendication 3, dans laquelle le palan du mécanisme de roulement (52) est à commande électrique.

5. Enceinte de fouilles (10) selon la revendication 3 ou 4, dans laquelle la grue à portique présente deux mécanismes de roulement (44, 46), en particulier des chariots de pont roulant, pourvus de palans (48, 50) pour l'insertion de palplanches (24).

6. Enceinte de fouilles (10) selon la revendication 5, dans laquelle les palans (48, 50) sont commandés électriquement pour l'insertion, et/ou les palplanches (24) sont en matière plastique.

7. Enceinte de fouilles (10) selon l'une quelconque des revendications 1 à 6, dans laquelle la plate-forme flottante (12) présente plusieurs pontons de raccordement (34) en forme de caisson.

8. Enceinte de fouilles (10) selon l'une quelconque des revendications 1 à 7, dans laquelle l'un des supports de guidage (30) est disposé à chaque coin du trou (14) dans la plate-forme flottante (12).

9. Enceinte de fouilles (10) selon l'une quelconque des revendications 1 à 8, dans laquelle les supports de guidage (30) sont munis de serrures dans lesquelles viennent s'engager les palplanches (24).

10. Enceinte de fouilles (10) selon l'une quelconque des revendications 1 à 9, dans laquelle les palplanches (24) viennent s'engager les unes dans les autres au moyen de formations marginales longitudinales (68, 70) de forme complémentaire, dans laquelle l'une (68) des deux formations marginales longitudinales est configurée en forme de T, et l'autre (68) des deux formations marginales longitudinales est réalisée avec une rainure de réception pour la formation marginale longitudinale (68) en forme de T, dans laquelle en outre un élément d'étanchéité élastique (74) est disposé dans la zone de raccordement longitudinale entre deux palplanches (24, 24) voisines sur la face intérieure de l'enceinte de fouilles (10) de telle sorte qu'il rend étanche la rainure de réception (72) contre l'entrée d'un fluide de forage ou de déblais de forage mélangés à un fluide de forage par rapport à la face intérieure de l'enceinte de fouilles (10).

11. Enceinte de fouilles (10) selon la revendication 10, dans laquelle l'élément d'étanchéité (74) est réutilisable.
